# EUROPÄISCHE PATENTSCHRIFT

(11) **EP 0 666 555 B1**
(45) Veröffentlichungstag und Bekanntmachung des Hinweises auf die Patenterteilung: **08.07.1998**
(21) Anmeldenummer: 95100351.6
(22) Anmeldetag: 12.01.1995
(51) Int. Cl.: G09G 3/36, G02F 1/141

(54) **Ansteuerungsverfahren für DHF-LCD**
Driving method for DHF-LCD
Procédé de commande pour un affichage à cristaux liquides DHF

(30) Priorität: 26.01.1994 CH 233/94
(43) Veröffentlichungstag der Anmeldung: 09.08.1995
(73) Patentinhaber: Rolic AG, 6301 Zug (CH)
(72) Erfinder: Fünfschilling, Jürg, CH-4054 Basel (CH); Schadt, Martin, CH-4411 Seltisberg (CH)
(74) Vertreter: Eder, Carl E.

(56) Entgegenhaltungen:
- EP-A- 0 309 774
- EP-A- 0 356 730
- US-A- 5 172 257
- PATENT ABSTRACTS OF JAPAN vol. 18 no. 541 (P-1813) ,14.Oktober 1994 & JP-A-06 194625 (CASIO COMPUTER CO. LTD.) 15.Juli 1994,
- SID INTERNATIONAL SYMPOSIUM, DIGEST OF TECHNICAL PAPERS, Bd. 25, Mai 1994 SANTA ANA, USA, Seiten 430-433, XP 000462727 TANAKA ET AL. 'A full color DHF-AMLCD with wide viewing angle'
- JOURNAL OF APPLIED PHYSICS, Bd. 66,Nr. 8, 15.Oktober 1989 NEW YORK US, Seiten 3877-3882, XP 000073911 FÜNFSCHILLING ET AL. 'Fast responding and highly multiplexable distorted helix ferroelectric liquid crystal displays'
- JAPANESE JOURNAL OF APPLIED PHYSICS, Bd. 30,Nr. 4, April 1991 TOKYO JP, Seiten 741-746, XP 000263004 FÜNFSCHILLING ET AL. 'New short-pitch bistable ferroelectric (SBF) liquid crystal display'

## Beschreibung

Die Erfindung betrifft ein Ansteuerungsverfahren für die Pixel einer Flüssigkristallzelle des DHF - Typs (DHF-LCD). DHF-LCDs sind im europäischen Patent EP 0 309 774 B1 beschrieben.

Flüssigkristallzellen des DHF - Typs können in zwei verschiedenen Modi betrieben werden:Im asymmetrischen Modus ist die Zelle so zwischen gekreuzten Polarisatoren angeordnet, dass die Transmission für eine gewisse, z.B. negative Spannung-U₀ minimal und für +U₀ maximal ist. Im symmetrischen Modus ist die Zelle so angeordnet, dass die Transmission für 0 V angelegte Spannung minimal ist und für positive und negative Spannungen zunimmt.

Im asymmetrischen Modus ist die Zelle empfindlicher, d.h. der elektrooptische Effekt ist rund doppelt so gross, wie im symmetrischen Modus. Dafür besteht die Gefahr, dass im Falle von nicht gleichspannungsfreier Ansteuerung elektrochemische Prozesse ausgelöst oder Polarisationsladungen in den Orientierungsschichten der Flüssigkristallzelle erzeugt werden. Beide Effekte können zu Phantombildern führen. Im symmetrischen Modus kann dies vermieden werden, indem man ein Bild abwechslungsweise mit positiver Spannung und mit negativer Spannung ansteuert.

In beiden Modi ist es wichtig, möglichst rasch von einer Graustufe zu einer anderen schalten zu können. Im symmetrischen Modus ist dies schwieriger, weil bei gleicher Grauwertänderung eine grössere Flüssigkristallbewegung nötig ist.

Wichtige Anwendung von DHF-LCDs benötigen eine Aktivmatrix-Ansteuerung, d.h. jedem Pixel sind Halbleiterelemente (Transistoren oder Dioden) zugeordnet, die den Multiplexbetrieb der Anzeige ermöglichen.

Der Erfindung liegt die Aufgabe zugrunde, eine Ansteuerung anzugeben, mit der mit möglichst niedriger Spannung in Kombination mit einer aktiven Matrix eine möglichst kurze Schaltzeit von DHF-LCDs erreicht wird.

Dies wird erfindungsgemäss dadurch erreicht, dass jedes Pixel vor der Zuführung eines Datenpulses auf eine vorgegebene Spannung gebracht wird.

Im folgenden werden anhand der beiliegenden Zeichnungen Ausführungsbeispiele der Erfindung beschrieben. Es zeigen:
Fig. 1 ein Ersatzschaltbild eines DHF-Pixels
Fig. 2 ein Pulsdiagramm für eine Form des Ansteuerpulses
Fig. 3 ein Pulsdiagramm einer alternativen Form des Ansteuerpulses
Fig. 4 ein Pulsdiagramm einer weiteren alternativen Form des Ansteuerpulses.

In dem in Fig. 1 gezeigten Ersatzschaltbild eines DHF-Pixels ist die statische Kapazitat Cₛ die Kapazität, bei der sich der Direktor nicht bewegt. Cₕₓ beschreibt die Tatsache, dass das Deformieren der ferroelektrischen Helix mit einer Aufladung (Polarisationsladung) verbunden ist. Rₕₓ beschreibt die damit verbundenen Reibungsverluste. Für Flüssigkristallmischungen mit hoher spontaner Polarisation ist Cₕₓ um ein Mehrfaches grösser als Cₛ. Die Aufladung von Cₛ ist rasch und lediglich limitiert durch die Ausgangsimpedanz der verwendeten Spannungsquelle. Die Aufladungszeit von Cₕₓ dagegen ist durch τ=RₕₓCₕₓ bestimmt.

Wird eine DHF-Zelle mit einer aktiven Matrix angesteuert, so liegt während der Zeilenadressierungszeit t_{z} (typ. 64 µsec) ein niederohmiges Signal am Pixel. Dann wird das Pixel isoliert bis zum nächsten Bild (typisch 40 ms). Während dieser Zeit verteilt sich die Ladung, die in der Zeilenadressierungszeit auf das Pixel geflossen ist, auf die beiden Kapazitäten so, dass sie auf dieselbe Spannung aufgeladen sind. Ist die resultierende Ladung auf Cₕₓ gross genug, um die gewünschte Deformation zu bewirken, bestehen keine Probleme. Dies ist vor allem dann der Fall, wenn die charakteristische Zeit τ mehrfach kürzer ist als t_{z} (dann wird Cₕₓ direkt aufgeladen und Cₛ hat keine Bedeutung) und/oder wenn die verwendete Spannung so hoch ist, dass nach dem Ladungsausgleich genügend Ladung auf Cₕₓ gespeichert ist.

Da τ vor allem bei tiefen Temperaturen länger als zulässig wird, muss also mit relativ hohen Spannungen gearbeitet werden. Dies vor allem, weil Cₛ deutlich kleiner als Cₕₓ ist. Um genügend Ladung auf Cₛ zu bringen (die dann beim Ladungsausgleich mehrheitlich auf Cₕₓ fliesst), braucht es also eine entsprechend höhere Ladespannung.

Hohe Ladungsspannungen sind aber schlecht vereinbar mit der Aktivmatrix - Technologie. Ansteuerungsmethoden, die die notwendige Spannung reduzieren können, sind also vorzuziehen.

Steht eine Spannungsquelle mit der Maximalspannung U₀ zur Verfügung, so wird auf dem Pixel bei sehr kurzzeitiger Ansteuerungszeit τ₀ (Cₕₓ wird nicht wesentlich geladen) die Ladung Q₀=CₛU₀ auf dem Pixel gespeichert. Wartet man einige Male τ, so hat sich Q₀ auf die beiden Kapazitäten verteilt. Dieser Zyklus lässt sich mehrmals (n mal) wiederholen, wobei Cₕₓ immer weiter aufgeladen wird. Die Gesamtzeit während der ein Pixel adressiert ist, ist nτ₀. Da τ₀ sehr kurz, d.h. nτ₀ < t_{z} gewählt werden kann, wird die für das Multiplexieren zulässige Gesamtzeit t_{z} nicht überschritten, sie wird nur auf mehrere, voneinander getrennte kürzere Zeiten verteilt.

Um einen gleichspannungsfreien Betrieb einer DHF-Zelle zu gewährleisten, muss die Polarität der Ansteuerung von Bild zu Bild wechseln. Das Pixel muss also zuerst entladen werden, bevor die neue Information eingeschrieben werden kann. Dies geschieht mit Pulsen, die vor dem Einschreiben der Daten (Grauwerte) an eine ganze Zeile angelegt werden. Im wesentlichen sind drei Varianten solcher Pulse geeignet die in den Figuren 2 bis 4 skizziert sind. In diesen Figuren ist jeweils die angelegte Spannung U und die Ladung Q auf dem Pixel sowie vier Zeitabschnitte 1-4 dargestellt. Während der Zeiten vor (Zeitabschnitt 1) und nach (Zeitabschnitt 4) der Ansteuerung ist das Pixel isoliert, d.h. die angelegte Spannung nicht definiert.

Die in Fig. 2 unten gezeigten Vorpulse während des Zeitabschnitts 2 entladen das Pixel, so dass die Datenpulse während des Zeitabschnitts 3 nur noch die Aufladung auf den neuen Graustufenwert bewirken müssen.

Die in Fig. 3 unten gezeigten Vorpulse während des Zeitabschnitts 2 laden das Pixel schon auf einen geeigneten Wert vor. Die Datenpulse während des Zeitabschnitts 3 müssen dann weniger Ladung zu- oder abführen. Die Datenpulse haben dieselbe Polarität wie die Vorladepulse.

Die in Fig. 4 Mitte und unten gezeigten Vorpulse während des Zeitabschnitts 2 laden das Pixel auf die maximale Spannung auf. Die Datenpulse während des Zeitabschnitts 3 entladen dann das Pixel auf den gewünschten Grauwert. Dies kann auf zwei Arten geschehen: entweder (1) durch Amplitudenmodulation wie in Fig. 2 und 3, d.h. durch Pulse verschiedener Amplitude (Figur 4 Mitte), wobei der volle Spannungshub von -U₀...U₀ ausgenutzt werden kann, oder (2) durch Pulsbreitenmodulation, d.h. durch Pulse maximaler Spannung U₀, aber verschiedener Pulslänge (Fig. 4 unten). Bei dieser Ansteuerungsart muss die Polarität nicht in Abhängigkeit der Graustufe wechseln wie bei der Amplitudenmodulation.

Vorpulse mit maximaler Spannung sättigen das Pixel, was die Gefahr des Uebersprechens von Dateninformation anderer Zeilen, die während des Vorladepulses adressiert werden, vermindert.

## Patentansprüche

1. Ansteuerverfahren für eine Flüssigkristallzelle des DHF - Typs, dadurch gekennzeichnet, dass jedes Pixel vor der Zuführung eines Datenpulses auf eine vorgegebene Spannung gebracht wird.

2. Ansteuerverfahren nach Anspruch 1, dadurch gekennzeichnet, dass die Pixel zeilenweise auf die Spannung 0 V gebracht werden.

3. Ansteuerverfahren nach Anspruch 1, dadurch gekennzeichnet, dass die Pixel zeilenweise auf eine Spannung von gleicher Polarität wie der Datenpuls gebracht werden.

4. Ansteuerverfahren nach Anspruch 1, dadurch gekennzeichnet, dass die Pixel zeilenweise auf die Maximalspannung aufgeladen werden und die Datenpulse als amplitudenmodulierte Signale den vollen Spannungshub zwischen maximal positiver und maximal negativer Spannung ausnutzen.

5. Ansteuerverfahren nach Anspruch 1, dadurch gekennzeichnet, dass die Pixel zeilenweise auf die Maximalspannung aufgeladen werden und die Datenpulse aus pulsbreitenmodulierten Pulsen maximaler Amplitude, aber entgegengesetzter Polarität bestehen.

6. Ansteuerverfahren nach Anspruch 1, dadurch gekennzeichnet, dass der Datenpuls aus mehreren in zeitlichem Abstand aufeinanderfolgenden Pulsen besteht, wobei der Abstand gleich oder grösser als die charakteristischen Aufladezeit der DHF-Helix ist.

## Claims

1. A triggering method for a liquid crystal cell of DHF type, characterized in that each pixel is bringing to a predetermined voltage before a data pulse is supplied.

2. A triggering method according to claim 1, characterized in that the pixels are brought to the voltage 0 V line-wise.

3. A triggering method according to claim 1, characterized in that the pixels are brought line-wise to a voltage of the same polarity as the data pulse.

4. A triggering method according to claim 1, characterized in that the pixels are charged line-wise to the maximum voltage and the data pulses in the form of amplitude-modulated signals utilise the full voltage swing between a maximum positive and maximum negative voltage.

5. A triggering method according to claim 1, characterized in that the pixels are charged line-wise to the maximum voltage and the data pulses consist of pulse-width-modulated pulses of maximum amplitude but opposite polarity.

6. A triggering method according to claim 1, characterized in that the data pulse consists of a plurality of consecutive pulses at intervals, wherein the interval being equal to or greater than the characteristic charging time of the DHF-helix.

## Revendications

1. Procédé de commande d'une cellule à cristaux liquides du genre DHF, caractérisé en ce que, avant la fourniture d'une impulsion de données, chaque pixel est porté à une tension prédéterminée.

2. Procédé de commande conforme à la revendication 1, caractérisé en ce que les pixels sont portés, ligne par ligne, à la tension 0 volt.

3. Procédé de commande conforme à la revendication 1, caractérisé en ce que les pixels sont portés, ligne par ligne, à une tension de même polarité que les impulsions de données.

4. Procédé de commande conforme à la revendication 1, caractérisé en ce que les pixels sont chargés, ligne par ligne, à la tension maximale et les impulsions de données mettent en oeuvre, comme signaux à modulation d'amplitude, toute l'excursion de tension entre une tension maximale positive et une tension maximale négative.

5. Procédé de commande conforme à la revendication 1, caractérisé en ce que les pixels sont chargés à la tension maximale ligne par ligne, et les impulsions de données consistent en des impulsions modulées en largeur d'impulsion, d'amplitude maximale, mais dont les polarités sont opposées.

6. Procédé de commande conforme à la revendication 1, caractérisé en ce que l'impulsion de données consiste en plusieurs impulsions qui se succèdent en étant espacées dans le temps, l'espacement étant identique ou supérieur au temps de charge caractéristique de l'hélice DHF.
